# FASCICULE DE BREVET EUROPEEN

(11) **EP 1 247 049 B1**
(45) Date de publication et mention de la délivrance du brevet: **24.05.2006**
(21) Numéro de dépôt: 01903926.2
(22) Date de dépôt: 11.01.2001
(51) Int. Cl.: F24H 1/18

(54) **CHAUFFE-EAU ELECTRIQUE A FORTE ISOLATION THERMIQUE**
ELEKTRISCHER WASSERHEIZER MIT HOHER WÄRMEISOLIERUNG
ELECTRIC WATER HEATER WITH HIGH THERMAL INSULATION

(30) Priorité: 12.01.2000 FR 0000359
(43) Date de publication de la demande: 09.10.2002
(73) Titulaire: Electricité de France, 75008 Paris (FR)
(72) Inventeur: TOULEMONDE, Charles, F-77000 La Rochette (FR); CLODIC, Denis, F-75006 Paris (FR); ZOUGHAIG, Assad, F-75014 Paris (FR)
(74) Mandataire: Habasque, Etienne J. Jean-François
(86) Numéro de dépôt international: PCT/FR2001/000090
(87) Numéro de publication internationale: WO 2001/051860

(56) Documents cités:
- DE-A- 4 418 108
- DE-U- 8 630 582

## Description

La présente invention est relative aux chauffe-eau électriques et se rapporte plus particulièrement à l'amélioration de l'isolation thermique des chauffe-eau électriques.

Les chauffe-eau comprennent généralement une cuve et un dispositif de chauffage de l'eau se trouvant dans la cuve.

La cuve est placée dans une enveloppe extérieure entre la paroi intérieure de laquelle et la paroi extérieure de la cuve est disposé un matériau isolant thermique tel que du polyuréthanne dont la conductivité thermique est de l'ordre de 0,023 W/m.K pour les mousses de polyuréthanne rigide commercialisées actuellement, utilisant des gaz comme le cyclopentane ou des mélanges de cyclopentane et de n-pentane comme agent d'expansion. Avant l'application du protocole de Montréal, le CFC-11 qui était l'agent d'expansion des mousses de polyurétanne rigide permettait d'obtenir une conductivité thermique de l'ordre de 0,017 W/m.K. Les nouvelles mousses de polyuréthanne ont une quantité d'isolation bien inférieure (de l'ordre de 30%) comparativement aux mousses de polyuréthanne rigide utilisant les CFC qui sont désormais interdits.

Les chauffe-eau classiques sont de forme cylindrique.

On connaît également les chauffe-eau à enveloppe de section carrée et permettant un gain énergétique par rapport aux enveloppes de chauffe-eau cylindriques. Un chauffe-eau conforme au préambule de la revendication 1 est connu de DE-A-44 18 108.

L'invention vise à remédier à la dégradation de la conductivité thermique du polyuréthanne due au changement dés gaz d'expansion en créant un chauffe-eau dont l'isolation thermique est améliorée par rapport à l'isolation classique.

Elle a donc pour objet un chauffe-eau électrique conforme à la revendication 1. D'autres modes d'exécution de l'invention apparaissent dans les revendications dépendantes.

L'invention sera mieux comprise à la lecture de la description qui va suivre, donnée uniquement à titre d'exemple et faite en se référant aux dessins annexés, sur lesquels :
- la Fig.1 est une vue en élévation et en coupe d'un chauffe-eau suivant l'invention ;
- la Fig.2 est une vue en coupe transversale du chauffe-eau de la figure 1 ;
- la Fig.3 est un graphique représentant un essai de la régulation thermomécanique d'un chauffe-eau ; et
- la Fig.4 est un graphique représentant un essai de la régulation électronique à faible inertie thermique suivant l'invention.

Le chauffe-eau électrique représenté à la figure 1 comporte une cuve 1 destinée à contenir l'eau à chauffer.

Dans cette cuve est logé un dispositif de chauffage 2 sous la forme d'une résistance électrique alimentée à partir du secteur par l'intermédiaire d'un dispositif de régulation 3 connecté à un capteur 4 de la température régnant dans la partie inférieure de la cuve 1.

De façon avantageuse, le dispositif de régulation d'alimentation de la résistance électrique est associé à un capteur de température 4 à très faible inertie de réaction.

La cuve 1 est entourée par une enveloppe extérieure 5 de section carrée.

Entre la cuve et l'enveloppe sont disposés le long des parois planes de l'enveloppe, des panneaux par exemple rectangulaires 6 de matériau isolant sous vide.

La partie supérieure de la cuve 1 est également séparée du dessus de l'enveloppe extérieure 5 par un panneau de matériau isolant sous vide 7.

Un panneau d'isolant sous vide est réalisé en un matériau cellulaire disposé dans une enveloppe étanche. Avant de refermer l'enveloppe, on soumet le matériau cellulaire à une dépression permettent de faire le vide dans ledit matériau cellulaire.

Les matériaux usuellement utilisés dans les panneaux d'isolation sous vide (fibre de verre, perlite, poudre de silice, polystyrène, polyuréthanne à cellule ouverte ...) permettent aux panneaux de disposer d'une conductivité thermique qui varie entre 0,005 et 0,0010 W/m.K pour des pressions internes au panneau se situant entre 10 et 100 Pa abs.

Les panneaux latéraux 6 de matériau isolant sous vide s'étendent sur au moins la moitié supérieure de la hauteur de la cuve 1 de sorte que la partie inférieure de la cuve n'est pas isolée par les panneaux 6 précités.

Ainsi qu'on le voit mieux à la figure 2, les panneaux 6 disposés le long des parois latérales de l'enveloppe 5 sont séparés par des intervalles 8 situés au niveau des angles de l'enveloppe 5 et dans lesquels sont disposées des cales 9 en polyuréthanne de positionnement de la cuve 1 dans l'enveloppe 5.

Une fois les cales 9 mises en place, on procède à une opération de moussage de polyuréthanne afin de remplir de mousse les vides ménagés entre la cuve 1, les panneaux 6 et 7 et l'enveloppe 5.

La mousse de polyuréthanne rigidifie l'ensemble et remplit le vide dû à la forme cylindrique de la cuve 1.

L'enveloppe carrée permet l'utilisation de panneaux isolants tels que les panneaux 6 de plus grande largeur.

La largeur des panneaux de matériau isolant sous vide est calculée pour laisser libre le passage pour la mousse de polyuréthanne pendant le moussage.

Certains espaces entre les panneaux tels que les intervalles 8 d'angles n'engendrent pas de perte puisque l'isolation de polyuréthanne est épaisse dans les régions des angles de l'enveloppe 5.

Un chauffe-eau réalisé de la manière décrite précédemment présente un certain nombre d'avantages.

L'isolation est dissymétrique entre le haut et le bas, car en régime d'utilisation la partie basse du chauffe-eau ne contient la plupart du temps que de l'eau froide.

L'isolation est économique en panneaux d'isolant sous vide pour limiter le surcoût.

Une géométrie carrée avec des arrondis aux coins est adaptée jusqu'à générer un gain énergétique en tant que tel et permet une intégration aisée des panneaux d'isolants sous vide qui sont peu déformables.

Une régulation électronique à faible inertie de réaction permet de réduire l'inertie de la réaction du dispositif de chauffage aux informations données par le capteur de température 4.

A titre d'exemple, on donne ci-après les dimensions des panneaux de matériau isolant sous vide.
Panneaux latéraux 6 : 20 mm x 1000 mm x 400 mm.
Panneau du dessus 7 : 20 mm x 450 mm x 450 mm.
Dimension de l'enveloppe 5 : 525 mm x 525 mm.

Dans l'exemple décrit précédemment, la cuve est centrée à l'intérieur de l'enveloppe 5 à l'aide des cales 9 taillées dans du polyuréthanne et disposées dans les coins de l'enveloppe.

Les panneaux en matériau isolant sous vide sont fixés tangentiellement à la cuve à l'aide de matériau autocollant double face.

Ensuite, la mousse de polyuréthanne est injectée dans les interstices laissés libres entre la cuve 1, les panneaux 6,7 et l'enveloppe 5.

Afin d'évaluer les performances du chauffe-eau suivant l'invention, on va comparer les déperditions de chauffe-eau suivant l'invention réalisé avec des panneaux de matériau à isolation sous vide de conductivité équivalente de 13 mW/m.K et 10 mW/m.K à celle d'un chauffe-eau carré classique sans considérer le vieillissement de la mousse ainsi qu'à celle d'un chauffe-eau de référence de 200 I.

A cet effet, on utilise un logiciel tel que par exemple le logiciel Ch - mod qui a déjà été validé pour plusieurs scénarios thermiques.

Les paramètres considérés pour les différentes simulations sont :
- la puissance de la résistance (2000 W)
- les consignes haute et basse du thermostat respectivement de 61 °C et 67°C, la sonde du thermostat située au bas du chauffe-eau et la température ambiante égale à 20°C.

Les performances calculées sont synthétisées dans le tableau 1 de performances comparées en régime de déperdition pure.

**TABLEAU 1**

| | Déperditions en kWh/24h | Gain énergétique |
|---|---|---|
| Chauffe-eau de référence | 1,7 | 0,0% |
| Chauffe-eau « carré » | 1,06 | 37% |
| Chauffe-eau « carré » avec VIPs(13mW/m.K) | 0,91 | 46% |
| Chauffe-eau « carré » avec VIPs(10mW/m.K) | 0,86 | 49% |

Le calcul montre qu'avant même de considérer le vieillissement du polyuréthanne, un gain supplémentaire non négligeable est obtenu avec le concept de chauffe-eau suivant l'invention.

La répartition des déperditions par paroi peut être calculée en utilisant les coefficients d'échanges globaux.

Le tableau 2 regroupe les résultats pour les quatre chauffe-eau précités.

**TABLEAU 2**

| | Pertes totales en (W) | Pertes du haut en (W) | Pertes sur la virole en (W) | Pertes du bas en (W) |
|---|---|---|---|---|
| Chauffe-eau de référence | 71 | 11 | 53 | 7 |
| Chauffe-eau « carré » | 44 | 3 | 34 | 7 |
| Chauffe-eau « carré » en VIPs (13mW/m.K) | 38 | 1,35 | 29,65 | 7 |
| Chauffe-eau « carré » avec VIPs(10mW/m.K) | 36 | 1,2 | 27,8 | 7 |

Le pont thermique observé sur le haut du chauffe-eau représente une partie non négligeable des pertes totales.

En éliminant ce pont thermique et en isolant le haut avec une épaisseur minimale égale à l'isolation latérale de la cuve, on gagne 8 W.

La simulation en régime de déperdition stationnaire a montré que le chauffe-eau suivant l'invention permet un gain énergétique considérable.

L'évaluation du chauffe-eau suivant l'invention en scénario réaliste de soutirage permet de mettre en évidence les gains associés aux moyens de régulation électronique 3.

Les déperditions des quatre chauffe-eau précités n'étant pas identiques, pour une même température de consigne, la température finale sur 24 heures ne sera pas la même. Donc l'interprétation du calcul des pertes n'est rigoureuse que si la température finale est identique pour tous les chauffe-eau.

Une autre approche pour comparer les quatre options est de se baser sur un état final identique et de faire varier la température de consigne pour obtenir cette même température finale.

Le tableau 3 résume des résultats obtenus pour les quatre chauffe-eau précités à consigne identique, la consigne étant la même que pour le régime statique de déperdition (61/67°C) et la température ambiante étant égale à 20°C.

**TABLEAU 3**

| | Energie absorbée (kWh/24h) | Energie utile (kWh/24h) | Energie perdue (kWh/24h) | Tfinale volume chaud (°C) | Tfinale volume froid (°C) |
|---|---|---|---|---|---|
| Chauffe-eau de référence, contrôle thermomécanique | 11 | 8, 66 | 2,4 | 68,5 | 65,11 |
| Chauffe-eau de référence, contrôle électronique | 9,5 | 8,15 | 1,35 | 64,5 | 61,5 |
| Chauffe-eau « carré » | 9,2 | 8,2 | 1 | 65,7 | 62 |
| Chauffe-eau « carré » avec VIPs (13mW/m.K) | 9,1 | 8,2 | 0,9 | 66 | 62 |
| Chauffe-eau « carré » avec VIPs (10mW/m.K) | 9,08 | 8,2 | 0,88 | 66,16 | 62 |

La variation de la consigne pour chaque option thermique permet d'obtenir une même température finale du volume chaud pour les quatre chauffe-eau.

Le tableau 4 illustre les résultats de ces simulations et indique les performances en soutirage à température finale constante.

**TABLEAU 4**

| | Energie absorbée (kWh/24h) | Energie utile (kWh/24h) | Energie perdue (kWh.24h) | Tfinale volume chaud (°C) | Tconsigne haut (°C) |
|---|---|---|---|---|---|
| Chauffe-eau de référence, contrôle électronique | 10 | 8,33 | 1,73 | 66 | 68,5 |
| Chauffe-eau « carré » | 9,3 | 8,22 | 1,068 | 66 | 67 ,3 |
| Chauffe-eau « carré » avec VIPs(13mW/m.K) | 9,1 | 8,2 | 0,9 | 66 | 67 |
| Chauffe-eau « carré » avec VIPs(10mW/m.K) | 9,02 | 8,2 | 0,84 | 66 | 66,84 |

On notera que dans ce cas, les pertes sont égales aux pertes en régime statique de déperdition puisque la température initiale et la température finale sont identiques.

Du point de vue technique, le chauffe-eau suivant l'invention permet un gain considérable d'énergie.

Une analyse en coût total a permis de vérifier que le chauffe-eau suivant l'invention permet des gains énergétiques non négligeables et que son coût de fabrication associé à son coût d'utilisation est inférieur à ceux des chauffe-eau classiques.

Ainsi qu'on peut le voir en comparant les graphiques expérimentaux des figures 3 et 4, sur lesquels les courbes en trait plein représentent la température en haut du chauffe-eau et les courbes en pointillés, la température en bas du chauffe-eau, la régulation sans délai du cycle marche/arrêt de la résistance électrique 2 du chauffe-eau permet d'éviter la montée en température inutile de l'eau chaude stockée en haut du chauffe-eau pendant et après les cycles de soutirage.

Comme l'indique la figure 3, la sonde de température du système thermomécanique, bien que mesurant des températures fortement variables lors des soutirages comme l'indiquent les courbes en pointillés, génère un retard qui entraîne une élévation de température moyenne en haut du chauffe-eau de 67 à 72°C. Ces 5 degrés supplémentaires sont inutiles et entraînent une surconsommation d'énergie de l'ordre de 30 à 40%.

Au contraire, comme l'indique la figure 4, lorsque la régulation est sans délai, il est possible de maintenir une température moyenne de 65°C ± 2°C. Ce phénomène de surchauffe inutile de l'eau en haut du ballon est d'autant plus marqué que l'isolation est efficace. La régulation sans délai ou à faible inertie de réaction est donc d'autant plus nécessaire que l'isolation est réalisée avec des panneaux d'isolation sous vide particulièrement isolants.

## Revendications

1. Chauffe-eau électrique comprenant une cuve (1) et un dispositif (2) de chauffage de l'eau située dans la cuve, celle-ci étant disposée dans une enveloppe extérieure (5) avec interposition d'un matériau isolant thermique, l'enveloppe extérieure (5) étant de section générale carrée, le matériau isolant thermique comportant des panneaux (6,7) d'isolant sous vide disposés le long des parois planes de l'enveloppe extérieure (5), un matériau en mousse isolante (10) étant disposé dans les.vides ménagés entre la cuve (1), les panneaux d'isolant sous vide et l'enveloppe extérieure (5), **caractérisé en ce que** les panneaux (6,7) d'isolant sous vide sont disposés sur au moins la moitié supérieure, de la hauteur de la cuve (1) de sorte que la partie inférieure de la cuve n'est pas isolée par ces panneaux.

2. Chauffe-eau suivant la revendication 1, **caractérisé en ce que** le dispositif de chauffage comporte des moyens de régulation (3,4) apte à maintenir une température moyenne de 65°C +/- 2°C.

3. Chauffe-eau suivant l'une des revendications 1 et 2, **caractérisé en ce que** le matériau en mousse (10) est du polyuréthanne.

4. Chauffe-eau suivant l'une des revendications 1 à 3, **caractérisé en ce que** la cuve (1) est centrée dans l'enveloppe extérieure (5) par des cales (9) disposées dans les angles de l'enveloppe extérieure (5) et **en ce que** le matériau en mousse (10) remplit les interstices (8) entre les cales (g).

5. Chauffe-eau suivant la revendication 2, **caractérisé en ce que** les moyens de régulation (3,4) du dispositif de chauffage sont de moyens de régulation sans délai électroniques.

## Claims

1. Electric water heater comprising a tank (1) and a device (2) for heating the water situated in the tank, the latter being disposed in an exterior covering (5) with interposition of a thermal insulating material, the exterior covering (5) having a generally square section, the thermal insulating material comprising vacuum insulating panels (6, 7) which are disposed along the flat walls of the exterior covering (5), a foam insulating material (10) being disposed in the spaces provided between the tank (1), the vacuum insulating panels and the exterior covering (5), **characterised in that** the vacuum insulating panels (6, 7) are disposed on at least the upper half, of the height of the tank (1) so that the lower part of the tank is not insulated by these panels.

2. Water heater according to claim 1, **characterised in that** the heating device comprises control means (3, 4) which are able to maintain an average temperature of 65°C +/-2°C.

3. Water heater according to one of the claims 1 and 2, **characterised in that** the foam material (10) is polyurethane.

4. Water heater according to one of the claims 1 to 3, **characterised in that** the tank (1) is centred in the exterior covering (5) by blocks (9) which are disposed in the angles of the exterior covering (5) and **in that** the foam material (10) fills the interstices (8) between the blocks (9).

5. Water heater according to claim 2, **characterised in that** the control means (3, 4) of the heating device are no-delay electronic control means.

## Patentansprüche

1. Elektrischer Heißwasserbereiter, einen Kessel (1) und eine Vorrichtung (2) zur Erhitzung des Wassers umfassend, die im Kessel angeordnet ist, wobei dieser unter Einfügung eines wärmeisolierenden Materials in einer Außenhülle (5) angeordnet ist, wobei die Außenhülle (5) einen im Wesentlichen quadratischen Querschnitt hat und das wärmeisolierende Material Vakuumdämmplatten (6, 7) umfasst, die an den ebenen Wänden der Außenhülle (5) entlang angeordnet sind, während ein isolierender Schaumstoff (10) in den Hohlräumen angeordnet ist, die zwischen dem Kessel (1), den Vakuumdämmplatten und der Außenhülle (5) ausgebildet sind, **dadurch gekennzeichnet, dass** die Vakuumdämmplatten (6, 7) mindestens in der oberen Hälfte der Höhe des Kessels (1) angeordnet sind, derart dass der untere Teil des Kessels nicht durch diese Platten isoliert ist.

2. Heißwasserbereiter nach Patentanspruch 1, **dadurch gekennzeichnet, dass** die Heizvorrichtung Reguliermittel (3, 4) umfasst, die geeignet sind, eine mittlere Temperatur von 65°C ± 2°C aufrechtzuerhalten.

3. Heißwasserbereiter nach einem der Patentansprüche 1 und 2, **dadurch gekennzeichnet, dass** der Schaumstoff (10) Polyurethan ist.

4. Heißwasserbereiter nach einem der Patentansprüche 1 bis 3, **dadurch gekennzeichnet, dass** der Kessel (1) durch Blöcke (9) in der Außenhülle (5) zentriert ist, die in den Winkeln der Außenhülle (5) angeordnet sind und dadurch, dass der Schaumstoff (10) die Zwischenräume (8) zwischen den Blöcken (9) ausfüllt.

5. Heißwasserbereiter nach Patentanspruch 2, **dadurch gekennzeichnet, dass** die Reguliermittel (3, 4) der Heizvorrichtung verzögerungsfreie, elektronische Reguliermittel sind.
